# EUROPÄISCHE PATENTSCHRIFT

(11) **EP 0 564 822 B1**
(45) Veröffentlichungstag und Bekanntmachung des Hinweises auf die Patenterteilung: **10.07.1996**
(21) Anmeldenummer: 93103526.5
(22) Anmeldetag: 05.03.1993
(51) Int. Cl.: B65D 75/58

(54) **Schlauchbeutel**
Tubular bag
Sachet tubulaire

(30) Priorität: 04.04.1992 DE 4211349
(43) Veröffentlichungstag der Anmeldung: 13.10.1993
(73) Patentinhaber: 4P Verpackungen Ronsberg GmbH, D-87671 Ronsberg (DE)
(72) Erfinder: Reimann, Karl, Dr., W-8960 Kempten (DE)
(74) Vertreter: Hutzelmann, Gerhard

(56) Entgegenhaltungen:
- WO-A-91/06488
- CH-A- 428 550
- DE-A- 1 486 540
- DE-B- 1 056 953

## Beschreibung

Die Erfindung bezieht sich auf einen Schlauchbeutel insbesondere für rieselfähiges Schüttgut, wie z.B. Erbsen, Bohnen, Nüsse, Schrauben od.dgl. aus einem folienartigen wenigstens einseitig siegelfähigen Material, mit einer Längsnaht und zwei Quernähten, wobei die Längsnaht als Flossennaht, d.h. Innenseite auf Innenseite ausgebildet ist.

Die bekannten Schlauchbeutel haben den Nachteil, daß sie nach dem erstmaligen Öffnen nicht mehr ohne weiteres verschließbar sind und daher der gesamte Inhalt auf einmal entnommen werden muß.

Aus der DE-B-1 056 953 ist ein Schlauchbeutel gemäß den Oberbegriff des Anspruchs 1 bekannt, bei dem eine äußere Kammer vorgesehen ist, in welche im Schlauchbeutel befindliche Flüssigkeit einterten kann, sobald sie unter Druck gerät. Zum Entleeren wird diese äußere Kammer aufgeschnitten und der Schlauchbeutel unter Druck gesetzt. Ein Wiederverschließen ist dabei nicht vorgesehen und auch nicht möglich.

Der Erfindung liegt die Aufgabe zugrunde, einen Schlauchbeutel der genannten Art so auszugestalten, daß auch die Entnahme einer Teilmenge und ein anschließendes Wiederverschließen möglich ist.

Diese Aufgabe wird erfindungsgemäß dadurch gelöst, daß die Flossennaht auf der Außenseite des Beutels angelegt ist und durch punkt- od.dgl. förmiges Versiegeln fixiert ist, und daß die Siegelfläche der Längsnaht mit einer vom Beutelinnern her kommenden Aussparung versehen ist, und daß eine Trenn- oder Perforationslinie od.dgl. zum Öffnen des Beutels entlang der Längsnaht vorgesehen ist, die innerhalb der Längsnaht verläuft und in die Aussparung hineinreicht.

Beim Abtrennen eines Streifens der Längsnaht entlang der Trenn- oder Perforationslinie wird der Beutel lediglich im Bereich der Aussparung geöffnet, was aber zum Entnehmen einer Teilmenge des Füllgutes völlig ausreicht. Durch einfaches Geradeziehen der verbliebenen Längsnaht ist diese dann wieder geschlossen.

Sehr vorteilhaft ist es dabei auch, wenn erfindungsgemäß wenigstens ein Folienabschnitt der Längsnaht mit Aussparungen versehen ist, durch welche eine Versiegelung der Innenseite des Folienabschnittes mit einem benachbarten Folienabschnitt auf dessen Innen- oder Außenseite möglich ist.

Dadurch ist es auch bei einem nur auf der Innenseite siegelfähigen Folienverbund möglich, die Längsnaht soweit zu versteifen bzw. festzulegen, daß ein sicherer Wiederverschluß der Aussparung erreichbar ist.

Eine weitere vorteilhafte Ausgestaltung der Erfindung liegt auch darin, daß die Längsnaht C-förmig auf die Außenseite des Beutels aufgefaltet ist.

Dadurch, daß bei dieser Ausgestaltung zwei übereinanderliegende Lagen der Längsnaht auf der Beutel-Außenseite liegen, ist eine besonders günstige Wiederverschließbarkeit gegeben.

In der Zeichnung ist die Erfindung anhand eines Ausführungsbeispiels veranschaulicht. Dabei zeigen:
- Fig.1: eine Ansicht einer flachliegenden Materialbahn mit ausgestanzten Aussparungen,
- Fig.2: eine schaubildliche Darstellung der zusammengefalteten und mit einer Längsnaht versehenen Materialbahn,
- Fig.3: eine weitere Darstellung bei welcher die Längsnaht C-förmig zurückgefaltet ist und
- Fig.4: eine Ansicht eines fertig hergestellten aber noch nicht abgetrennten Schlauchbeutels.

Mit 1 ist in Fig.1 eine Materialbahn bezeichnet, die je nach dem vorgesehenen Einsatzzweck aus verschiedenen Materialien wie Kunststoffolie, Papier, Zellglas usw. bestehen kann und auf ihrer späteren Innenseite siegelfähig beschichtet ist. Im Bereich des einen Seitenrandes 2 sind hintereinanderliegende langlochförmige Aussparungen 3 ausgestanzt.

Zur Bildung eines Schlauches werden die beiden Längsränder mit ihren Innenseiten aufeinandergelegt und zwischen zwei Begrenzungslinien 4 und 5 zusammengesiegelt. Die dem Rand des so gebildeten Längsnahtstreifens zugekehrte äußere Begrenzungslinie 4 hat dabei einen geraden Verlauf, während die innere Begrenzungslinie 5 einen eine Aussparung 6 bildenden kurvenförmigen Verlauf hat. Darüber hinaus ist diese innere Begrenzungslinie 5 noch um die Aussparungen 3 herumgeführt, damit in deren Bereich nicht gesiegelt wird. Innerhalb der Längsnaht ist noch eine Perforationslinie 7 angebracht, die einen äußeren streifenförmigen Abschnitt 8 der Längsnaht abteilt und dabei durch die durch die innere Begrenzungslinie 5 gebildete Aussparung 6 hindurchläuft. Danach wird der Längsnahtstreifen im Bereich der Aussparungen 3 insich gefaltet und nochmals versiegelt. Dabei bleibt die Aussparung 6 allerdings in etwas schmälerer Form bestehen, während durch die ausgestanzten Aussparungen 3 die beiden Außenlagen der Längsnahtfalte an ihrer jeweiligen Innenseite miteinander versiegelt werden.

Durch Anbringen von Quersiegelnähten 9 und 10 und gleichzeitigem Befüllen wird der Schauchbeutel gebildet, der dann vom Schlauch abgetrennt wird.

Zum Öffnen des Beutels wird der Streifen 8 entlang der Perforationslinie 7 abgetrennt, wodurch die Ausnehmung 6 geöffnet ist und ein Teil des Füllgutes herausrieseln kann. Durch einfaches Glattziehen des verbliebenen Längsnahtstreifens kann die Ausnehmung 6 soweit verschlossen werden, daß das Füllgut nicht von allein austritt.

Anstelle der Perforationslinie 7 kann auch eine einfache Markierungslinie vorgesehen sein, entlang welcher ein entsprechender Streifen 8 mit Hilfe einer Schere abgeschnitten wird.

## Patentansprüche

1. Schlauchbeutel, insbesondere für rieselfähiges Schüttgut, wie z.B. Erbsen, Bohnen, Nüsse, Schrauben od.dgl., aus einem folienartigen, wenigstens einseitig siegelfähigen Material, mit einer Längsnaht(4,5) und zwei Quernähten(9,10), wobei die Längsnaht(4,5) als Flossennaht, d.h. Innenseite auf Innenseite ausgebildet ist, **dadurch gekennzeichnet**, daß die Flossennaht auf der Außenseite angelegt ist und durch punkt- od.dgl. förmiges Versiegeln fixiert ist, und daß die Siegelfläche der Längsnaht mit einer vom Beutelinnern her kommenden Aussparung(6) versehen ist, und daß eine Trenn- oder Perforationslinie(7) od.dgl. zum Öffnen des Beutels entlang der Längsnaht(4,5) vorgesehen ist, die innerhalb der Längsnaht verläuft und in die Aussparung(6) hineinreicht.

2. Schlauchbeutel nach Anspruch 1, **dadurch gekennzeichnet**, daß wenigstens ein Folienabschnitt der Längsnaht mit Aussparungen (3) versehen ist, durch welche eine Versiegelung des Folienabschnittes mit einem benachbarten Folienabschnitt auf dessen Innen- oder Außenseite möglich ist.

3. Schlauchbeutel nach Anspruch 1 oder 2, **dadurch gekennzeichnet**, daß die Längsnaht C-förmig auf die Außenseite des Beutels aufgefaltet ist.

## Claims

1. Flow wrap bag, particularly for free-flowing products such as peas, beans, nuts, screws etc., made from a film/foil-like material that is sealable on at least one side, with one longitudinal seam (4, 5) and two transverse seams (9, 10), the longitudinal seam (4, 5) being provided in the form of a fin seam, i.e. with the inside surfaces sealed to each other, **wherein** the fin seam is positioned against the outside of the bag and is attached by a spot or similar sealing process, **wherein** the sealing area of the longitudinal seam incorporates an unsealed section (6) that is provided from the inside of the bag, and **wherein** a separation or perforation line (7) or a similar means is provided to open the bag along the longitudinal seam (4, 5) that is located within the longitudinal seam and extends into the unsealed section (6).

2. Flow wrap bag according to claim 1, **wherein** at least one section of the longitudinal seam material is provided with cut-outs (3), through which it is possible to seal the inside surface of this section of tile material with the inside or outside surface of an adjacent section of the material.

3. Flow wrap bag according to claim 1 or 2, **wherein** the longitudinal seam is folded onto the outside surface of the bag in a C-shaped configuration.

## Revendications

1. Sachet, notamment pour des produits en vrac coulants, tels que des petits pois, des haricots, des noix, des vis ou analogue, composé d'un matériau semblable à du film et pouvant être scellé à au moins une extrémité, qui comporte une soudure longitudinale (4, 5) et deux soudures transversales (9, 10), la soudure longitudinale (4, 5) étant réalisée en tant que soudure en éventail, c'est-à-dire face intérieure contre face intérieure, caractérisé en ce que la soudure en éventail est posée sur la face extérieure et y est fixée par scellement ponctuel ou analogue, en ce que la surface scellée de la soudure en éventail est munie d'un évidement (6) provenant de l'intérieur du sachet, et en ce qu'est prévue une ligne de rupture ou ligne perforée (7) ou analogue destinée à ouvrir le sachet le long de la soudure longitudinale (4, 5), qui s'étend à l'intérieur de la soudure longitudinale et qui pénètre dans l'évidement (6).

2. Sachet selon la revendication 1, caractérisé en ce qu'au moins une partie en film de la soudure longitudinale est munie d'évidements (3) permettant de sceller la partie en film avec une partie en film voisine sur sa face intérieure ou extérieure.

3. Sachet selon la revendication 1 ou 2, caractérisé en ce que la soudure longitudinale est déployée en forme de C sur la face extérieure du sachet.
